# EUROPÄISCHE PATENTSCHRIFT

(11) **EP 3 328 588 B1**
(45) Veröffentlichungstag und Bekanntmachung des Hinweises auf die Patenterteilung: **28.04.2021**
(21) Anmeldenummer: 16753267.0
(22) Anmeldetag: 27.07.2016
(51) Int. Cl.: B25B 21/02, B25B 23/00

(54) **"VIERKANTWERKZEUGAUFNAHME UND SCHLAGSCHRAUBER"**
SQUARE BOX SPANNER TOOL HOLDER AND IMPACT WRENCH
RECEPTION D'OUTIL A QUATRE PANS ET VIS A PERCUSSION

(30) Priorität: 27.07.2015 EP 15178426
(43) Veröffentlichungstag der Anmeldung: 06.06.2018
(73) Patentinhaber: Hilti Aktiengesellschaft, 9494 Schaan (LI)
(72) Erfinder: FUNK, Alexander, 86830 Schwabmünchen (DE)
(74) Vertreter: Hilti Aktiengesellschaft Corporate Intellectual Property
(86) Internationale Anmeldenummer: PCT/EP2016/067857
(87) Internationale Veröffentlichungsnummer: WO 2017/017121

(56) Entgegenhaltungen:
- EP-A2- 1 666 207
- WO-A1-2014/154400
- US-A- 5 255 993
- US-A1- 2002 152 848
- US-A1- 2015 190 909

## Beschreibung

Die vorliegende Erfindung betrifft eine Vierkantwerkzeugaufnahme für einen Schlagschrauber, mit einem Amboss, an dem ein Antriebsvierkant zur Aufnahme eines Werkzeugs, insbesondere einer Schlagschraubernuss, angeordnet ist. Die Vierkantwerkzeugaufnahme weist einen Sicherungsbolzen zur Sicherung des aufgenommenen Werkzeugs auf. Vierkantwerkzeugaufnahmen für Schlagschrauber, im Speziellen für Tangentialschlagschrauber, sind grundsätzlich aus dem Stand der Technik bekannt. Sie dienen zur Aufnahme von Werkzeugen, wie beispielsweise Schlagschraubernüssen oder dergleichen. Mittels des Sicherungsbolzens wird ein auf dem Antriebsvierkant aufgenommenes Werkzeug lagegesichert.

Aus den Dokumenten US 2015/190909 A1, EP 1 666 207 A2 oder WO 2014/154400 A1 gehen beispielsweise Vierkantwerkzeugaufnahmen hervor.

Es ist Aufgabe der vorliegenden Erfindung, eine Vierkantwerkzeugaufnahme bereitzustellen, die besonders einfach handhabbar und gleichzeitig stabil ist.

Bezüglich der Vierkantwerkzeugaufnahme wird die Aufgabe dadurch gelöst, dass der Sicherungsbolzen, senkrecht zur Drehachse des Amboss beweglich, im Antriebsvierkant federgelagert ist, wobei der Sicherungsbolzen eine abgerundete, bevorzugt halbkugelförmige, Oberfläche aufweist, die in einem ausgefederten Zustand des Sicherungsbolzens von einer Haltefläche des Antriebsvierkants abragt und in einem eingefederten Zustand des Sicherungsbolzens zumindest teilweise in der Haltefläche versenkt ist. Der Sicherungsbolzen ist durch wenigstens einen im Antriebsvierkant angeordneten Sicherungsstift gegen ein Herausfallen gesichert.

Die Erfindung schließt die Erkenntnis ein, dass Sicherungsbolzen bei vorbekannten Vierkantwerkzeugaufnahmen des Standes der Technik typischerweise schwer ersetzbar beziehungsweise im Falle eines Verschleißes nur umständlich zu reparieren sind. Es wurde ebenfalls als nachteilig erkannt, dass bei Vierkantwerkzeugaufnahmen des Standes der Technik ein werkzeugloses Aufstecken und Abziehen von Schlagschraubernüssen typischerweise nicht möglich ist. In Abkehr dazu ist der Sicherungsbolzen der erfindungsgemäßen Vierkantwerkzeugaufnahme federgelagert, wobei der Sicherungsbolzen eine abgerundete, bevorzugt halbkugelförmige, Oberfläche aufweist. Somit wird ein werkzeugloses und damit einfaches Aufstecken und Abziehen einer Schlagschraubernuss möglich.

Die erfindungsgemäße Vierkantwerkzeugaufnahme hat zudem den Vorteil, dass eine Schwächung des Vierkantquerschnitts durch diverse Bohrungen und Sacklöcher, wie dies bei Vierkantwerkzeugaufnahmen des Standes der Technik typisch ist, dadurch vermieden werden kann, dass der Sicherungsbolzen durch wenigstens einen im Antriebsvierkant angeordneten Sicherungsstift gegen ein Herausfallen gesichert ist. Somit ist die erfindungsgemäße Vierkantwerkzeugaufnahme auch besonders stabil.

In einer bevorzugten Ausgestaltung erstreckt sich der Sicherungsstift parallel zur Drehachse des Amboss. Bevorzugt ist der Sicherungsstift in einem Sackloch angeordnet, das sich ausgehend von einer Stirnfläche des Antriebsvierkants parallel zur Drehachse des Amboss erstreckt. Eine Anordnung des Sicherungsstifts und/oder des Sacklochs parallel zur Drehachse, das heißt zur Wirkachse des Amboss und somit längs zu Zug- und Druckspannungen, bedeutet eine deutlich geringere Bruchanfälligkeit des Amboss beziehungsweise des Antriebsvierkants.

Besonders bevorzugt ist der Durchmesser des Sicherungsstifts kleiner als der kleinste innerhalb des Antriebsvierkants befindliche Durchmesser des Sicherungsbolzens. Dies ermöglicht eine vergleichsweise geringe Schwächung des Querschnitts des Antriebsvierkants.

In einer besonders bevorzugten Ausgestaltung ist der Sicherungsbolzen rotationssymmetrisch ausgebildet. Der Sicherungsbolzen kann eine Verjüngung aufweisen, in die der Sicherungsstift zwecks Sicherung des Sicherungsbolzens im Antriebsvierkant eingreift.

In einer weiteren bevorzugten Ausgestaltung weist der Antriebsvierkant an seiner Stirnfläche einen Nutabsatz zur Aufnahme eines Sicherungselements auf, wobei das Sicherungselement in aufgenommenem Zustand den Sicherungsstift lagesichert. Es hat sich als vorteilhaft herausgestellt, wenn das Sicherungselement ein Sicherungsring oder eine Sicherungsfeder ist.

Bevorzugt ist der Sicherungsbolzen durch eine Druckfeder, insbesondere eine Schraubenfeder, federgelagert. Die Schraubenfeder kann vollständig in einer Ausnehmung, bevorzugt innerhalb eines Sacklochs des Antriebsvierkants angeordnet sein. Dies vorzugsweise sowohl im komprimierten als auch im expandierten Zustand.

In einer besonders vorteilhaften Weiterbildung ist ein zweiter Sicherungsstift, insbesondere genau ein zweiter Sicherungsstift, zum Sichern des Sicherungsbolzens gegen ein Herausfallen vorgesehen. Bevorzugt ist der zweite Sicherungsstift parallel zum ersten Sicherungsstift angeordnet. Es hat sich als vorteilhaft herausgestellt, wenn der erste und zweite Sicherungsstift voneinander beabstandet beidseits des Sicherungsbolzens angeordnet sind.

Der erste und zweite Sicherungsstift können voneinander beabstandet sein, wobei der Abstand einer Weite einer für die Aufnahme des Sicherungsbolzens und/oder der Druckfeder ausgebildeten Ausnehmung des Antriebsvierkants entspricht.

Bezüglich des Schlagschraubers wird die Aufgabe gelöst durch einen Schlagschrauber mit einer vorbeschriebenen Vierkantwerkzeugaufnahme zur Aufnahme eines Werkzeugs, insbesondere einer Schlagschraubernuss.

Weitere Vorteile ergeben sich aus der folgenden Figurenbeschreibung. In den Figuren ist ein Ausführungsbeispiel der vorliegenden Erfindung dargestellt. Die Figuren, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

In den Figuren sind gleiche und gleichartige Komponenten mit gleichen Bezugszeichen beziffert.

Es zeigen:
- Fig. 1: ein erstes Ausführungsbeispiel einer Vierkantwerkzeugaufnahme;
- Fig. 2: die Vierkantwerkzeugaufnahme aus Fig. 1 mit angeordnetem Sicherungselement;
- Fig. 3: einen Sicherungsbolzen einer erfindungsgemäßen Vierkantwerkzeugaufnahme; und
- Fig. 4: eine Schnittdarstellung der Vierkantwerkzeugaufnahme aus Fig. 1 und 2.

### Ausführungsbeispiel:

Eine Vierkantwerkzeugaufnahme 10 in Fig. 1 weist einen Amboss 1 auf, an dem ein Antriebsvierkant 2 zur Aufnahme eines hier nicht gezeigten Werkzeugs, beispielsweise einer Schlagschraubernuss angeordnet ist. Die Vierkantwerkzeugaufnahme 10 weist einen Sicherungsbolzen 3 zur Sicherung auf. Der Sicherungsbolzen 3 ist senkrecht zur Drehachse D des Amboss 1 beweglich Antriebsvierkant 2 gelagert. Der Sicherungsbolzen 3 ist dabei im Antriebsvierkant 2 federgelagert (vergleiche Fig. 4).

Wie der Fig. 1 entnommen werden kann, weist der Sicherungsbolzen 3 vorliegend eine halbkugelförmige Oberfläche 3' auf. Im in Fig. 1 dargestellten ausgefederten Zustand AZ des Sicherungsbolzens 3 ragt die halbkugelförmige Oberfläche 3' des Sicherungsbolzens 3 von einer Haltefläche 2' des Antriebsvierkants 2 ab. Unter einer Haltefläche ist vorliegend inbesondere eine Fläche zu verstehen, an der sich ein am Antriebsvierkant aufgenommenes Werkzeug abstützt und über die Antriebskräfte auf das Werkzeug übertragen werden

Der Sicherungsbolzen 3 ist durch einen ersten Sicherungsstift 4 und einen zweiten Sicherungsstift 4' gegen ein Herausfallen gesichert. Dabei erstrecken sich der erste Sicherungsstift 4 und der zweite Sicherungsstift 4' parallel zur Drehachse D des Amboss. Ferner sind der erste Sicherungsstift 4 und der zweite Sicherungsstift 4' in jeweiligen Sacklöchern 5, 5' angeordnet, die in Fig. 1 gestrichelt angedeutet sind, da sie innerhalb des Antriebsvierkants 2 verlaufen. Die Sacklöcher 5, 5' erstrecken sich ausgehend von einer Stirnfläche 2" des Antriebsvierkants 2 parallel zur Drehachse D des Amboss 1. Eine nicht gezeigte Flächennormale der Stirnfläche 2" verläuft parallel zur Drehachse D des Amboss 1.

Wie der Fig. 1 weiter entnommen werden kann, weist der Antriebsvierkant 2 an seiner Stirnfläche 2" einen Nutabsatz 6 auf. Der Nutabsatz 6 dient zur Aufnahme eines Sicherungselements 7, das zur Lagesicherung des ersten Sicherungsstifts 4 und des zweiten Sicherungsstifts 4' bestimmt ist. Wie der Fig. 1 entnommen werden kann, ist das Sicherungselement 7 als Sicherungsring bereitgestellt. Im in Fig. 1 dargestellten Ausführungsbeispiel ist das Sicherungselement 7 nicht auf dem Nutabsatz 6 angeordnet, sodass sich der erste Sicherungsstift 4 und der zweite Sicherungsstift 4' leicht demontieren beziehungsweise austauschen lassen.

Fig. 2 zeigt die Vierkantwerkzeugaufnahme 10 der Fig. 1, wobei das Sicherungselement 7 am Nutabsatz 6 aufgenommen ist. Somit sind der erste Sicherungsstift 4 und der zweite Sicherungsstift 4' lagegesichert. Ein hier nicht gezeigtes Werkzeugs, beispielsweise eine Schlagschraubernuss kann sicher auf den Antriebsvierkants 2 aufgesteckt werden.

Fig. 3 zeigt beispielhaft einen Sicherungsbolzen 3 einer hier nicht dargestellten Vierkantwerkzeugaufnahme. Der Sicherungsbolzen 3 ist rotationssymmetrisch ausgebildet, bezogen auf eine Symmetrieachse S des Sicherungsbolzens 3. Die Drehachse D des Amboss 1 weist in die Papierebene hinein.

Gut zu erkennen ist die halbkugelförmige Oberfläche 3' des Sicherungsbolzens 3, die ein werkzeugloses Aufstecken einer Schlagschraubernuss ermöglicht. Der Sicherungsbolzen 3 weist ferner eine Verjüngung 3" auf, die sich gürtelförmig um den Sicherungsbolzen 3 herum erstreckt. Die Verjüngung 3" dient der Aufnahme der Sicherungsstifte zwecks Sicherung des Sicherungsbolzens 3 in einem Antriebsvierkant (vergleiche Fig. 4).

Fig. 4 zeigt eine Schnittdarstellung der Vierkantwerkzeugaufnahme 10 aus Fig. 1 entlang der Schnittlinie A-A. Der Sicherungsbolzen 3 in Fig. 4 befindet sich in einem ausgefederten Zustand AZ, das heißt seine halbkugelförmige Oberfläche 3' ragt von der Haltefläche 2' des Antriebsvierkants 2 ab. Vorliegend ragt nur die halbkugelförmige Oberfläche 3' von der Haltefläche 2' ab.

Zwecks Federlagerung ist der Sicherungsbolzen 3 über eine Schraubenfeder 8 federgelagert. Die Schraubenfeder 8 ist vollständig in einer entsprechenden Ausnehmung 8' im Antriebsvierkant 2 angeordnet. Der in Fig. 4 gezeigte ausgefederte Zustand AZ des Sicherungsbolzens 3 ist gleichsam der maximal ausgelenkte Zustand des Sicherungsbolzens 3, der durch die beidseitig des Sicherungsbolzens 3 angeordneten Sicherungsstifte 4, 4' gegen ein Herausfallen gesichert ist. Somit bilden die Sicherungsstifte 4, 4' sowohl ein wirksames Mittel gegen ein Herausfallen als auch eine Anschlagsbegrenzung für den Sicherungsbolzen 3 entlang der Symmetrieachse S des Sicherungsbolzens 3 in zwei Positionen.

Wie ebenfalls aus Fig. 4 ersichtlich ist, sind der erste und zweite Sicherungsstift 4, 4' durch einen Abstand A voneinander beabstandet. Der Abstand A zwischen dem ersten und zweiten Sicherungsstift 4, 4' entspricht dabei dem Durchmesser der Ausnehmung 8', in der sowohl die Schraubenfeder 8 als auch, abschnittsweise, der Sicherungsbolzen 3 gelagert ist.

Durch die längliche Erstreckung der Verjüngung 3' parallel zur Symmetrieachse S des Sicherungsbolzens 3 ist ein Bewegungsraum zwischen ausgefedertem Zustand AZ, der in Fig. 4 dargestellt ist, und dem nicht dargestellten eingefederten Zustand definiert. Die beidseits durch die Verjüngung 3' im Sicherungsbolzen 3 belassenen Flächen dienen als Führungsfläche zur Führung des Sicherungsbolzens 3 innerhalb der Ausnehmung 8' des Antriebsvierkants 2.

### Bezugszeichenliste

- 1: Amboss
- 2: Antriebsvierkant
- 2': Haltefläche des Antriebsvierkants
- 2": Stirnfläche des Antriebsvierkants
- 3: Sicherungsbolzen
- 3': halbkugelförmige Oberfläche des Sicherungsbolzens
- 3": Verjüngung des Sicherungsbolzens
- 4: erster Sicherungsstift
- 4': zweiter Sicherungsstift
- 5: erstes Sackloch
- 5': zweites Sackloch
- 6: Nutabsatz
- 7: Sicherungselement
- 8: Schraubenfeder
- 8': Ausnehmung
- 10: Vierkantwerkzeugaufnahme
- A: Abstand
- AZ: ausgefederter Zustand
- D: Drehachse des Amboss
- S: Symmetrieachse des Sicherungsbolzens

## Patentansprüche

1. Vierkantwerkzeugaufnahme (10) für einen Schlagschrauber, mit einem Amboss (1) an dem ein Antriebsvierkant (2) zur Aufnahme eines Werkzeugs, insbesondere einer Schlagschraubernuss angeordnet ist, und mit einem Sicherungsbolzen (3) zur Sicherung des aufgenommenen Werkzeugs,
wobei der Sicherungsbolzen (3), senkrecht zur Drehachse (D) des Amboss (1) beweglich, im Antriebsvierkant (2) federgelagert ist, wobei der Sicherungsbolzen (3) eine abgerundete, bevorzugt halbkugelförmige Oberfläche (3') aufweist, die in einem ausgefederten Zustand (AZ) des Sicherungsbolzens (3) von einer Haltefläche (2') des Antriebsvierkants (2) abragt und in einem eingefederten Zustand des Sicherungsbolzens (3) zumindest teilweise in der Haltefläche (2') versenkt ist, wobei der Sicherungsbolzen (3) durch wenigstens einen im Antriebsvierkant (2) angeordneten Sicherungsstift (4, 4') gegen ein Herausfallen gesichert ist, **dadurch gekennzeichnet, dass** der Antriebsvierkant (2) an seiner Stirnfläche (2") einen Nutabsatz (6) zur Aufnahme eines Sicherungselements (7) aufweist, wobei das Sicherungselement (7) in aufgenommenem Zustand den Sicherungsstift (4, 4') lagesichert..

2. Vierkantwerkzeugaufnahme (10) nach Anspruch 1,
**dadurch gekennzeichnet, dass** sich der Sicherungsstift (4) parallel zur Drehachse (D) des Amboss (1) erstreckt.

3. Vierkantwerkzeugaufnahme (10) nach Anspruch 2,
**dadurch gekennzeichnet, dass** sich der Sicherungsstift (4) in einem Sackloch (5, 5') angeordnet ist, dass sich ausgehend von einer Stirnfläche (2") des Antriebsvierkant (2) parallel zur Drehachse (D) des Amboss (1) erstreckt.

4. Vierkantwerkzeugaufnahme (10) nach einem der vorangehenden Ansprüche,
**dadurch gekennzeichnet, dass** der Sicherungsbolzens (3) rotationssymmetrisch ausgebildet ist und eine Verjüngung (3") aufweist in die der Sicherungsstift (4, 4') zwecks Sicherung des Sicherungsbolzens (3) im Antriebsvierkant (2) eingreift.

5. Vierkantwerkzeugaufnahme (10) nach einem der vorangehenden Ansprüche,
**dadurch gekennzeichnet, dass** Durchmesser des Sicherungsstifts (4, 4') kleiner ist als der kleinste innerhalb des Antriebsvierkants (2) befindliche Durchmesser des Sicherungsbolzens (3) .

6. Vierkantwerkzeugaufnahme (10) nach Anspruch 1,
**dadurch gekennzeichnet, dass** das Sicherungselement (7) ein Sicherungsring oder eine Sicherungsfeder ist.

7. Vierkantwerkzeugaufnahme (10) nach einem der vorangehenden Ansprüche,
**dadurch gekennzeichnet, dass** der Sicherungsbolzen (3) durch eine Druckfeder, insbesondere eine Schraubenfeder (8) federgelagert ist.

8. Vierkantwerkzeugaufnahme (10) nach einem der vorangehenden Ansprüche,
**dadurch gekennzeichnet, dass** ein zweiter Sicherungsstift (4') zum Sichern des Sicherungsbolzens (5) gegen ein Herausfallen vorgesehen ist, wobei der zweite Sicherungsstift (4') vorzugsweise parallel zum ersten Sicherungsstift (4) angeordnet ist.

9. Schlagschrauber mit einer Vierkantwerkzeugaufnahme (10) nach einem der vorangehenden Ansprüche zur Aufnahme eines Werkzeugs, insbesondere einer Schlagschraubernuss.

## Claims

1. Square tool holder (10) for an impact wrench, comprising an anvil (1) on which a drive square (2) for holding a tool, in particular an impact wrench socket, is arranged, and comprising a securing bolt (3) for securing the held tool, the securing bolt (3) being spring-mounted in the drive square (2) so as to be movable perpendicularly to the axis of rotation (D) of the anvil (1), the securing bolt (3) having a rounded, preferably hemispherical surface (3') which protrudes from a holding surface (2') of the drive square (2) in a spring-extension state (AZ) of the securing bolt (3), and which is at least partially lowered into the holding surface (2') in a spring-compression state of the securing bolt (3), the securing bolt (3) being secured against falling out by at least one securing pin (4, 4') arranged in the drive square (2), **characterized in that** the drive square (2) has a groove shoulder (6) on the end face (2") thereof for receiving a securing element (7), the securing element (7) securing the securing pin (4, 4') in position in the received state.

2. Square tool holder (10) according to claim 1, **characterized in that** the securing pin (4) extends in parallel with the axis of rotation (D) of the anvil (1).

3. Square tool holder (10) according to claim 2, **characterized in that** the securing pin (4) is arranged in a blind hole (5, 5'), **in that**, starting from an end face (2") of the drive square (2), extends in parallel with the axis of rotation (D) of the anvil (1).

4. Square tool holder (10) according to any of the preceding claims, **characterized in that** the securing bolt (3) is rotationally symmetrical and has a tapered portion (3") into which the securing pin (4, 4') engages in order to secure the securing bolt (3) in the drive square (2).

5. Square tool holder (10) according to any of the preceding claims, **characterized in that** the diameter of the securing pin (4, 4') is smaller than the smallest securing bolt (3) diameter located within the drive square (2).

6. Square tool holder (10) according to claim 1, **characterized in that** the securing element (7) is a securing ring or a securing spring.

7. Square tool holder (10) according to any of the preceding claims, **characterized in that** the securing bolt (3) is spring-mounted by a compression spring, in particular a helical spring (8).

8. Square tool holder (10) according to any of the preceding claims, **characterized in that** a second securing pin (4') is provided to secure the securing bolt (5) against falling out, the second securing pin (4') preferably being arranged in parallel with the first securing pin (4).

9. Impact wrench comprising a square tool holder (10) according to any of the preceding claims for holding a tool, in particular an impact wrench socket.

## Revendications

1. Logement d'outil carré (10) destiné à une clé à chocs, comportant une enclume (1) sur laquelle est disposé un carré d'entraînement (2) permettant de loger un outil, en particulier une douille de clé à chocs, et comportant un boulon de fixation (3) permettant de fixer l'outil reçu,
le boulon de fixation (3) étant monté mobile à ressort dans le carré d'entraînement (2), perpendiculairement à l'axe de rotation (D) de l'enclume (1), le boulon de fixation (3) présentant une surface (3') arrondie, de préférence hémisphérique, laquelle fait saillie, à l'état de ressort détendu (AZ) du boulon de fixation (3), d'une surface de retenue (2') du carré d'entraînement (2) et laquelle est au moins partiellement encastrée, à l'état de ressort comprimé du boulon de fixation (3), dans la surface de retenue (2'), le boulon de fixation (3) étant sécurisé contre une chute par au moins une goupille de fixation (4, 4') disposée dans le carré d'entraînement (2), **caractérisé en ce que** le carré d'entraînement (2) présente, au niveau de sa surface frontale (2"), un épaulement de rainure (6) permettant de loger un élément de fixation (7), l'élément de fixation (7) fixant la goupille de fixation (4, 4') en position à l'état logé.

2. Logement d'outil carré (10) selon la revendication 1,
**caractérisé en ce que** la goupille de fixation (4) s'étend parallèlement à l'axe de rotation (D) de l'enclume (1).

3. Logement d'outil carré (10) selon la revendication 2,
**caractérisé en ce que** la goupille de fixation (4) est disposée dans un trou borgne (5, 5') qui s'étend parallèlement à l'axe de rotation (D) de l'enclume (1) à partir d'une surface frontale (2") du carré d'entraînement (2).

4. Logement d'outil carré (10) selon l'une des revendications précédentes,
**caractérisé en ce que** le boulon de fixation (3) est symétrique en rotation et présente un rétrécissement (3") dans lequel la goupille de fixation (4, 4') vient en prise dans le carré d'entraînement (2) afin de fixer le boulon de fixation (3).

5. Logement d'outil carré (10) selon l'une des revendications précédentes,
**caractérisé en ce que** le diamètre de la goupille de fixation (4, 4') est inférieur au plus petit diamètre du boulon de fixation (3) au sein du carré d'entraînement (2).

6. Logement d'outil carré (10) selon la revendication 1,
**caractérisé en ce que** l'élément de fixation (7) est une bague de fixation ou un ressort de fixation.

7. Logement d'outil carré (10) selon l'une des revendications précédentes,
**caractérisé en ce que** le boulon de fixation (3) est monté à ressort par un ressort de compression, en particulier un ressort hélicoïdal (8).

8. Logement d'outil carré (10) selon l'une des revendications précédentes,
**caractérisé en ce qu'**une seconde goupille de fixation (4') est prévue pour sécuriser le boulon de fixation (5) contre une chute, la seconde goupille de fixation (4') étant de préférence disposée parallèle à la première goupille de fixation (4).

9. Clé à chocs comportant un logement d'outil carré (10) selon l'une des revendications précédentes pour loger un outil, en particulier une douille de clé à chocs.
